# EUROPÄISCHE PATENTSCHRIFT

(11) **EP 3 305 996 B1**
(45) Veröffentlichungstag und Bekanntmachung des Hinweises auf die Patenterteilung: **05.08.2020**
(21) Anmeldenummer: 17194009.1
(22) Anmeldetag: 29.09.2017
(51) Int. Cl.: E03C 1/04

(54) **ARMATURENSÄULE UND FREISTEHENDES SANITÄRARMATURENSYSTEM**
FITTINGS COLUMN AND FREE-STANDING SANITARY FITTINGS SYSTEM
COLONNE POUR INSTALLATIONS SANITAIRES ET SYSTÈME D'INSTALLATIONS SANITAIRES AUTOPORTEUR

(30) Priorität: 04.10.2016 DE 102016219218
(43) Veröffentlichungstag der Anmeldung: 11.04.2018
(73) Patentinhaber: Hansgrohe SE, 77761 Schiltach (DE)
(72) Erfinder: BLATTNER, Joachim, 77716 Haslach (DE)
(74) Vertreter: Patentanwälte Ruff, Wilhelm, Beier, Dauster & Partner mbB

(56) Entgegenhaltungen:
- EP-A1- 1 357 233
- CH-A- 235 533
- DE-A1- 10 261 798
- DE-A1- 10 310 256
- DE-A1-102011 085 346

## Beschreibung

Die Erfindung betrifft eine Armaturensäule für eine freistehende Sanitärarmatur, die ein bodenseitiges und ein armaturtragendes Säulenende sowie mindestens eine sich vom bodenseitigen Säulenende bis zum armaturtragenden Säulenende erstreckende Wasserführung innerhalb der Armaturensäule aufweist, und ein damit ausgerüstetes freistehendes Sanitärarmaturensystem.

Armaturensäulen dieser Art werden beispielsweise von der Anmelderin in Form von bodenstehenden Wannenmischern bzw. Wannenthermostaten auf dem Markt angeboten. Es ist hierfür bekannt, zwecks Stabilität relativ dickwandige Messingrohre und zur Wasserführung Kupferrohre zu verwenden. Für die Montage müssen häufig die Rohrenden nachgearbeitet werden, und es werden relativ lange Gewindestangen zur Befestigung verwendet.

Die Offenlegungsschrift DE 102 61 798 A1 offenbart eine sanitäre Wasserauslaufarmatur zur Montage auf einer Oberseite eines Waschtisches, Spülbeckens oder dergleichen mit einem Armaturengehäuse, in welchem ein Mischerventil angeordnet ist und das an seinem unteren Ende ein Sockelbauteil aufweist, das als tragender Sockel für das Armaturengehäuse fungiert, wobei im Sockelbauteil ein Adapterteil einstückig oder als in dieses verdrehbar eingesetztes, getrenntes Bauteil vorgesehen ist.

In ähnlicher Weise offenbart die Offenlegungsschrift EP 1 357 233 A1 eine sanitäre Auslaufarmatur mit einem Armaturenkörper, der über einen unterseitigen Adapteraufbau auf einer plattenförmigen Unterlage montierbar ist. Der Adapteraufbau umfasst ein mit der Unterlage zu verschraubendes Adapterbauteil, an dem der Armaturenkörper mittels einer Schraubverbindung gehalten und auf diese Weise von ihm getragen wird. Dazu wird der Armaturenkörper mit einem unterseitigen, hohlzylindrischen Bereich auf das ringförmige Adapterbauteil dieses ringförmig umgebend aufgesetzt und an ihm mittels einer radialen Verschraubung gehalten.

Die Patentschrift CH 235 533 offenbart einen freistehenden Waschbrunnen mit von einem säulenartigen Fuß getragener Waschschale und von dieser ausgehender mittlerer Standsäule zur Aufnahme einer Wasserleitung und eines Wasserarmaturenkopfs. Der säulenartige Fuß, die Waschschale und die Standsäule sind als lösbar miteinander verbundene, wenigstens teilweise aus armiertem Beton bestehende Baukörper ausgeführt, wobei die Waschschale und die Standsäule an mit Wasser in Berührung kommenden Stellen mit einer härteren, wasserundurchlässigen Deckschicht versehen sind. Der Armaturenkopf, die Standsäule und die Waschschale werden durch einen sich mittig durch die Standsäule hindurch erstreckten Bolzenanker zwischen einer oberen und einer unteren Halteplatte zusammengehalten. Mit der Fußsäule ist die Waschschale mittels Bolzen- bzw. Splintverbindungen lösbar verbunden.

Der Erfindung liegt die Aufgabe zugrunde, eine Armaturensäule der eingangs genannten Art, die gegenüber dem oben erläuterten Stand der Technik insbesondere hinsichtlich Herstellkosten und Montageaufwand vorteilhaft ist, und ein damit ausgerüstetes Sanitärarmaturensystem bereitzustellen.

Die Erfindung löst dieses Problem durch die Bereitstellung einer Armaturensäule mit den Merkmalen des Anspruchs 1 und eines Sanitärarmaturensystems mit den Merkmalen des Anspruchs 8. Vorteilhafte sowie bevorzugte Ausgestaltungen der Erfindung sind Gegenstand der weiteren Ansprüche, deren Wortlaut hiermit durch Verweis vollumfänglich in die Beschreibung aufgenommen wird.

Die erfindungsgemäße Armaturensäule für eine freistehende Sanitärarmatur z.B. einer Badewanne oder eines Waschbeckens verfügt über ein bodenseitiges Säulenende und ein armaturtragendes Säulenende sowie über mindestens eine sich vom bodenseitigen Säulenende bis zum armaturtragenden Säulenende erstreckende Wasserführung innerhalb der Armaturensäule. Außerdem verfügt die Armaturensäule über ein tragendes Profil, das sich vom bodenseitigen Säulenende bis zum armaturtragenden Säulenende erstreckt. Das tragende Profil weist mindestens eine Kavität auf, welche die Wasserführung beinhaltet und sich vom bodenseitigen Säulenende bis zum armaturtragenden Säulenende erstreckt. Ferner verfügt die Armaturensäule über ein Hüllelement, welches das tragende Profil umgibt. Das tragende Profil ist, wie sein Name sagt, dafür ausgelegt, eine am armaturtragenden Säulenende zu montierende Armatur zu tragen, d.h. die entsprechenden Gewichtskräfte aufzunehmen. Somit kann das Hüllelement davon unabhängig gestaltet werden, d.h. es braucht keine Armaturtragfunktion erfüllen.

Erfindungsgemäß ist das tragende Profil ein Konstruktionsprofil oder ein Profilstahl. Das Konstruktionsprofil kann beispielsweise ein steifes Profil aus Aluminium oder aus einem anderen Material hoher Biegesteifigkeit, wie z.B. einem faserverstärkten Kunststoff, sein. Das Konstruktionsprofil oder der Profilstahl können beispielsweise ein Profil aufweisen, das insbesondere für die Aufnahme von Querkräften geeignet ist und eine Kavität aufweist, die geeignet ist, Wasser zu führen und/oder die Rohrleitung und/oder die Schlauchleitung aufzunehmen.

Das bodenseitige Säulenende kann sich beispielsweise von einem bodenseitigen Stirnende der Armaturensäule bis zur Mitte der Armaturensäule erstrecken. Das armaturtragende Säulenende kann sich beispielsweise von der Mitte der Armaturensäule bis zu einem Stirnende der Armaturensäule erstrecken, das dem bodenseitigen Stirnende gegenüberliegt. Mit dem Begriff Boden ist vorliegend irgendeine Bodenfläche gemeint, an der die Armaturensäule stehend montiert werden kann bzw. soll, insbesondere eine Bodenfläche eines Duschraums oder Badezimmers oder eine ebene, horizontale Bodenfläche auf oder neben einer Badewanne oder eines Waschtischs oder Waschbeckens.

Das tragende Profil kann beispielsweise in seinem Querschnitt eine Geometrie aufweisen, die besonders dafür geeignet ist, Querkräfte von über 100 N aufzunehmen. Das tragende Profil ist z.B. ein Metallprofil, welches als Spezialprofil oder Sonderprofil ausgebildet ist. In entsprechender Ausführung kann die Geometrie des tragenden Profils sich über die Länge der Armaturensäule verändern.

Die Kavität kann beispielsweise ein umfangsseitig teilweise oder vollständig geschlossener Hohlraum und/oder eine umfangsseitig teilweise oder vollständig geschlossene Öffnung des tragenden Profils sein. Sie kann insbesondere dazu dienen, Wasser zu führen. Es ist möglich, dass die Wasserführung von dem bodenseitigen Säulenende zu dem armaturtragenden Säulenende durch die Kavität selbst gebildet ist. Hierfür weist dann beispielsweise die Wandung der Kavität eine Beschichtung auf, mit der ein direkter Kontakt zwischen dem in der Kavität geführten Wasser und dem Material des tragenden Profils vermieden wird. Die Kavität kann beispielsweise eine Geometrie mit mindestens zwei Subkavitäten aufweisen, die über mindestens eine Öffnung bzw. einen Spalt miteinander verbunden sind.

Das Hüllelement kann das tragende Profil beispielsweise ganz oder nur auf einem Teil der Länge des tragenden Profils umgeben, der jeden beliebigen Wert zwischen ca. 80% und ca. 100% haben kann, wobei es sich bei Bedarf auch über die Länge des Profils hinaus erstrecken kann.

Somit ermöglicht es der Gegenstand der Erfindung, die Herstell- und Montagekosten dadurch zu reduzieren, dass ein tragendes Profil verwendet wird, das die Wasserführung aufweist und von einem Hüllelement umgeben ist.

In einer Ausgestaltung der Erfindung ist die Wasserführung eine Rohrleitung und/oder Schlauchleitung, die innerhalb der Kavität angeordnet ist. Dadurch kann in vorteilhafter Weise ein Kontakt zwischen dem tragenden Profil und dem in der Rohrleitung und/oder Schlauchleitung befindlichen Wasser vermieden werden. Die Schlauchleitung kann beispielsweise ein weicher Silikonschlauch sein. Die Rohrleitung kann beispielsweise ein Kunststoff-Rohr sein.

In einer Ausgestaltung der Erfindung ist die Rohrleitung und/oder Schlauchleitung auf mindestens 60% ihrer Mantelfläche von einer Wandung der Kavität abgestützt. Dies vermeidet eine unerwünschte, fluiddruckbedingte Deformation der Rohrleitung und/oder Schlauchleitung bzw. erlaubt die Verwendung eines relativ weichen Materials geringerer Druckbelastbarkeit für die Rohrleitung bzw. Schlauchleitung. Durch die Abstützung der Rohrleitung und/oder Schlauchleitung an der Wandung der Kavität lässt sich eine höhere Druckfestigkeit der Rohrleitung und/oder Schlauchleitung erreichen. Der angegebene Prozentsatz der Mantelfläche der Rohrleitung und/oder Schlauchleitung, die von der Wandung der Kavität abgestützt ist, kann jeden beliebigen Wert in dem Bereich von 60% bis 100% haben.

In einer Ausgestaltung der Erfindung ist das tragende Profil ein Strangpressprofil. Das Strangpressverfahren ermöglicht eine kostengünstige Herstellung des tragenden Profils. Des Weiteren kann das tragende Profil durch einfaches Ablängen an eine vorgegebene Länge angepasst werden.

In einer Ausgestaltung der Erfindung ist das Hüllelement ein Dekorrohr. Das Dekorrohr kann beispielsweise eine Verkleidung sein, die als Sichtschutz wirkt und das tragende Profil verdeckt. Hierfür kann das Dekorrohr beispielsweise über Dekorelemente verfügen und/oder es ist dünnwandig aus einem hochwertigen Material hergestellt, wie z.B. Messing, Edelstahl oder einer Materialkombination hochwertiger Materialien. Um das tragende Profil zu umgeben, kann das Dekorrohr beispielsweise als Hohlprofil oder Abdeckhülse ausgeführt sein. Es ist möglich, dass das Dekorrohr das tragende Profil nach außen vollständig abdeckt.

In einer Ausgestaltung der Erfindung weist der Querschnitt des tragenden Profils in seiner Geometrie mindestens eine Symmetrieachse auf und/oder ist punktsymmetrisch. Die Symmetrieachse und/oder die Punktsymmetrie ermöglicht es beispielsweise, Querkräfte nahezu richtungsunabhängig von dem tragenden Profil aufzunehmen. Des Weiteren vereinfacht die Symmetrieachse und/oder die Punktsymmetrie des tragenden Profils in entsprechenden Fällen die Herstellung und/oder die Montage, u.a. indem die Anzahl möglicher Einbaurichtungen reduziert wird.

In einer Ausgestaltung der Erfindung ist das tragende Profil ein einteiliges Hohlprofil und umfasst mehrere Kavitäten. Durch die Verwendung von mehreren Kavitäten, die jeweils eine Wasserführung aufweisen, kann beispielsweise eine Wärmeübertragung zwischen den voneinander getrennten Wasserführungen reduziert oder verhindert werden. Dies betrifft insbesondere den Fall, dass möglicherweise eine Kavität Kaltwasser führt und eine andere Kavität Warmwasser.

Ein erfindungsgemäßes freistehendes Sanitärarmaturensystem umfasst die erfindungsgemäße Armaturensäule und eine Wasserauslassarmatur, die zur Anbringung am armaturtragenden Säulenende des tragenden Profils eingerichtet ist. Des Weiteren ist das bodenseitige Säulenende der Armaturensäule zur Anbringung an einem Gebäudeboden eingerichtet. Dabei kann der Gebäudeboden beispielsweise einen Wasseranschluss aufweisen, der an die Kavität oder eine in der Kavität angeordnete Rohrleitung und/oder Schlauchleitung am bodenseitigen Säulenende angeschlossen wird, um der Armaturensäule Wasser zuzuführen, das dann an die Wasserauslassarmatur weitergeleitet wird. Die Wasserauslassarmatur ist mit dem tragenden Profil am armaturtragenden Säulenende derart verbunden, dass ihre Gewichtskraft durch das tragende Profil aufgenommen und in den Gebäudeboden eingeleitet wird.

Vorteilhafte Ausführungsformen der Erfindung sind in den Zeichnungen dargestellt und werden im Folgenden näher erläutert. Hierbei zeigen:
- Fig. 1: einen Querschnitt einer Armaturensäule,
- Fig. 2: eine teilweise Seitenansicht eines freistehenden Sanitärarmaturensystems mit der Armaturensäule von Fig. 1,
- Fig. 3: eine Schnittansicht des Sanitärarmaturensystems längs einer Linie III-III von Fig. 2 und
- Fig. 4: eine Schnittansicht des Sanitärarmaturensystems längs einer Linie IV-IV von Fig. 3.

Wie aus Fig. 1 ersichtlich, verfügt die gezeigte Armaturensäule über ein Hüllelement 6 und ein tragendes Profil 4, wobei das tragende Profil 4 als einteiliges Hohlprofil ausgeführt ist, welches eine geschlossene Kavität 5 und eine offene Kavität 12 in zweifacher Ausführung aufweist. Das Hüllelement 6 ist das tragende Profil 4 umgebend angeordnet.

Jede der beiden offenen Kavitäten 12 ist dafür geeignet, eine Wasserführung aufzunehmen. Um das Einsetzen einer elastischen Leitung als Wasserführung zu erleichtern, verfügt jede offene Kavität 12 über je eine Öffnung 13 radial nach außen, die sich als Spalt über die gesamte Länge der Armaturensäule erstreckt. Bei Bedarf kann damit ein elastischer Schlauch oder dgl. in die offene Kavität 12 eingesetzt werden, indem dieser seitlich durch die Öffnung 13 hindurch in die offene Kavität 12 und somit in das tragende Profil 4 gedrückt wird. Alternativ und/oder zusätzlich kann die offene Kavität 12 genutzt werden, um das tragende Profil 4 mit z.B. einer Wasserauslassarmatur und/oder einem tragenden Boden mittels Schrauben und/oder Stiften zu verbinden.

Des Weiteren ist auch die geschlossene Kavität 5 als Wasserführung oder zur Aufnahme einer wasserführenden Leitung geeignet. In der in Fig. 1 gezeigten Ausführung verfügt die geschlossene Kavität 5 über zwei Subkavitäten, die über eine Spaltöffnung 15 miteinander verbunden sind. Die geschlossene Kavität 5 mit ihrer beiden Subkavitäten hat in ihrem Querschnitt die geometrische Form einer Acht. Beide Subkavitäten verfügen über je eine Wasserführung 3 in Form einer Rohr- oder Schlauchleitung 7 aus Kunststoff, wobei die eine Wasserführung 3 ausgebildet ist, um Warmwasser zu führen und die andere Wasserführung 3 ausgebildet ist, um Kaltwasser zu führen. Um die jeweilige Rohr-/Schlauchleitung 7 in die betreffende Subkavität einzusetzen oder zu entnehmen, ist die geschlossene Kavität 5 von mindestens einer Stirnseite des tragenden Profils 4 her zugänglich.

Das tragende Profil 4 ist ein beispielsweise aus Aluminium bestehendes Konstruktionsprofil 8, welches im Strangpressverfahren hergestellt wurde. Um die Steifigkeit und/oder Biegesteifigkeit des tragenden Profils 4 zu erhöhen, verfügt dieses über Versteifungsrippen 14. Bezogen auf einen Mittelpunkt 16 der Querschnittsgeometrie des tragenden Profils 4 erstrecken sich die Versteifungsrippen 14 in radialer Richtung. Die Versteifungsrippen 14 erlauben es dem tragenden Profil 4, höhere Querkräfte aufzunehmen. Des Weiteren ist das tragende Profil 4 einschließlich seiner Versteifungsrippen 14 in seiner Querschnittsgeometrie symmetrisch in Bezug auf zwei zueinander senkrechte Symmetrieachsen 10 und punktsymmetrisch in Bezug auf den Mittelpunkt 16.

Das tragende Profil 4 ist von dem Hüllelement 6 umgeben, welches im gezeigten Beispiel als Dekorrohr 9 in Form eines kreiszylindrischen Rohrs ausgebildet ist. In einer nicht gezeigten Ausführung der Armaturensäule kann das Dekorrohr 9 beispielsweise einen berührenden Kontakt mit den Versteifungsrippen 14 aufweisen, welche dadurch eine abstützende und zentrierende Funktion für das Dekorrohr 9 wahrnehmen. Das Dekorrohr 9 besteht vorzugsweise aus einem höherwertigeren Material als das tragende Profil 4. Auftretende Kräfte, wie z.B. die Gewichtskraft einer Wasserauslassarmatur oder Querkräfte infolge einer Betätigung einer am tragenden Profil 4 befestigten Wasserauslassarmatur, werden überwiegend von dem tragenden Profil 4 aufgenommen. Somit nimmt das Dekorrohr 9 höchstens einen geringen Anteil, z.B. geringer als 50%, der auftretenden Kräfte auf und kann folglich materialsparend und dünnwandig, z.B. mit einer Wandstärke von weniger als 5 mm, ausgestaltet sein.

In nicht gezeigten alternativen Ausführungsvarianten der Armaturensäule verfügt die Armaturensäule über eine einzige oder mehr als zwei Wasserführungen. Die Wasserführungen können mittels einer Rohr- oder einer Schlauchleitung oder einer Kombination beider Leitungsmöglichkeiten gebildet sein. So können bei einer Mehrzahl von Wasserführungen z.B. eine Wasserführung durch eine Schlauchleitung und die übrigen Wasserführungen durch jeweils eine Rohrleitung realisiert sein.

In den Fig. 2 bis 4 ist ein freistehendes Sanitärarmaturensystem gezeigt, das über die Armaturensäule gemäß Fig. 1 und eine Wasserauslassarmatur 11 verfügt, wobei die Wasserauslassarmatur 11 in Form einer Mischarmatur ausgeführt ist und eine Wasseraustrittsöffnung 19 aufweist. Die Wasserauslassarmatur 11 ist zur Anbringung am armaturtragenden Säulenende 2 des tragenden Profils 4 eingerichtet. Hierzu weist die Wasserauslassarmatur 11 eine Art von einseitig geschlossener Hülse auf, die teilweise von dem Hüllelement 6 umgeben ist und in der das tragende Profil 4 der Armaturensäule mit Schraubverbindungen 17 befestigt ist. Das tragende Profil 4 weist einen Schraubeneinsetzbereich 20 auf, der es ermöglicht, die Schrauben der Schraubverbindungen 17 in die offenen Kavitäten 12 des tragenden Profils 4 einzusetzen. Dazu sind im Schraubeneinsetzbereich 20 die Versteifungsrippen 14, welche die jeweilige Öffnung 13 der offenen Kavitäten 12 begrenzen, durch Materialbearbeitung am tragenden Profil 4 entfernt.

Gegenüber dem armaturtragenden Säulenende 2 befindet sich ein bodenseitiges Säulenende 1 der Armaturensäule, das im gezeigten Beispiel in einer Bodenbefestigungsaufnahme 18 aufgenommen ist. Die Bodenbefestigungsaufnahme 18 verfügt über einen Aufnahmeabschnitt in der Art einer einseitig geschlossenen Hülse, in der das tragende Profil 4 der Armaturensäule befestigt ist. Das Hüllelement 6 der Armaturensäule umgibt dabei teilweise die Bodenbefestigungsaufnahme 18. Die Bodenbefestigungsaufnahme 18 ist an einen nicht weiter dargestellten Boden über Schraub- bzw. Stiftverbindungen befestigt. Außerdem verfügt die Bodenbefestigungsaufnahme 18 über eine Wasserzuführung, die an die Wasserführung 3 der Armaturensäule am bodenseitigen Säulenende 1 angeschlossen ist, wobei die Wasserauslassarmatur 11 mit der Wasserführung 3 am armaturtragenden Säulenende 2 verbunden ist.

In Fig. 2 ist erkennbar, dass das Hüllelement 6 das tragende Profil 4 derart umgibt, dass das tragende Profil 4 der Armaturensäule nicht zu sehen ist und dass sich ein stirnseitig berührender und fluchtender Kontakt zwischen dem Hüllelement 6 und der Wasserauslassarmatur 11 ergibt. In den Fig. 3 und 4 ist zu sehen, dass sich ein berührender Kontakt zwischen dem Hüllelement 6 und der Bodenbefestigungsaufnahme 18 ergibt.

In der gezeigten Ausführung der Armaturensäule ist die jeweilige Rohr-/Schlauchleitung 7, welche in der Kavität 5 angeordnet ist, an mindestens 60% ihrer Mantelfläche von der Wandung der Kavität 5 abgestützt, hier genauer von der Wandung der jeweiligen Subkavität. Durch die Abstützung an der Wandung der Kavität 5 erhöht sich die Druckfestigkeit der jeweiligen Rohr-/Schlauchleitung 7. Somit ist es auf Wunsch möglich, ein Material für die Rohr-/Schlauchleitung 7zu wählen, welches dem Wasserdruck ohne die Abstützung an der Kavität nicht standhalten würde.

Wie die oben erläuterten Ausführungsbeispiele deutlich machen, stellt die Erfindung eine Armaturensäule und ein freistehendes Sanitärarmaturensystem zur Verfügung, welche die Herstell- und Montagekosten reduzieren, indem ein tragendes Profil verwendet wird, das aus einem leicht zu verarbeitenden und kostengünstigen Material bestehen und von einem Hüllelement aus einem höherwertigen Material umgeben sein kann.

## Patentansprüche

1. Armaturensäule für eine freistehende Sanitärarmatur, mit
- einem bodenseitigen Säulenende (1) und einem armaturtragenden Säulenende (2) ,- mindestens einer sich vom bodenseitigen Säulenende bis zum armaturtragenden Säulenende erstreckenden Wasserführung (3) innerhalb der Armaturensäule,
- einem tragenden Profil (4), das ein Konstruktionsprofil (8) oder ein Profilstahl ist und sich vom bodenseitigen Säulenende bis zum armarturtragenden Säulenende erstreckt,
- mindestens einer Kavität (5), welche die Wasserführung aufweist und die sich vom bodenseitigen Säulenende bis zum armaturtragenden Säulenende erstreckt und vom tragenden Profil gebildet ist, und
- einem Hüllelement (6), welches das tragende Profil umgibt.

2. Armaturensäule nach Anspruch 1, **dadurch gekennzeichnet, dass** die Wasserführung eine Rohrleitung (7) und/oder Schlauchleitung ist, die in der Kavität angeordnet ist.

3. Armaturensäule nach Anspruch 2, **dadurch gekennzeichnet, dass** die Rohrleitung und/oder Schlauchleitung in der Kavität auf mindestens 60% ihrer Mantelfläche von einer Wandung der Kavität abgestützt ist.

4. Armaturensäule nach einem der vorherigen Ansprüche, **dadurch gekennzeichnet, dass** das tragende Profil ein Strangpressprofil ist.

5. Armaturensäule nach einem der vorherigen Ansprüche, **dadurch gekennzeichnet, dass** das Hüllelement ein Dekorrohr (9) ist.

6. Armaturensäule nach einem der vorherigen Ansprüche, **dadurch gekennzeichnet, dass** die Geometrie des tragenden Profils im Querschnitt mindestens eine Symmetrieachse (10) aufweist und/oder punktsymmetrisch ist.

7. Armaturensäule nach einem der vorherigen Ansprüche, **dadurch gekennzeichnet, dass** das tragende Profil ein einteiliges Hohlprofil ist und mehrere Kavitäten umfasst.

8. Freistehendes Sanitärarmaturensystem mit
- einer Armaturensäule nach einem der vorherigen Ansprüche und
- einer Wasserauslassarmatur (11), die zur Anbringung am armaturtragenden Säulenende des tragenden Profils eingerichtet ist,
- wobei das bodenseitigen Säulenende der Armaturensäule zur Anbringung an einem Gebäudeboden eingerichtet ist.

## Claims

1. Faucet column for a free-standing sanitary faucet, comprising
- a floor-sided column end (1) and a faucet-carrying column end (2),
- at least one water conduit (3) within the faucet column, extending from the floor-sided column end up to the faucet-carrying column end,
- a supporting profile (4) which is a structural profile (8) or a profiled steel and extends from the floor-sided column end up to the faucet-carrying column end,
- at least one cavity (5) which includes the water conduit, the cavity extends from the floor-sided column end up to the faucet-carrying column end and is provided by the supporting profile, and
- an enveloping element (6), surrounding the supporting profile.

2. Faucet column according to claim 1, **characterized in that** the water conduit is a tube line (7) and/or a hose line disposed within the cavity.

3. Faucet column according to claim 2, **characterized in that** the tube line and/or hose line is supported in the cavity on at least 60 % of its lateral surface by a wall of the cavity.

4. Faucet column according to any of the preceding claims, **characterized in that** the supporting profile is a profiled extruded section.

5. Faucet column according to any of the preceding claims, **characterized in that** the enveloping element is a decorating tube (9).

6. Faucet column according to any of the preceding claims, **characterized in that** the geometry of the supporting profile has at least one axis of symmetry (10) in cross section and/or has point symmetry.

7. Faucet column according to any of the preceding claims, **characterized in that** the supporting profile is a one-piece hollow profile and comprises a plurality of cavities.

8. Free-standing sanitary faucet system, comprising
- a faucet column according to any of the preceding claims and
- a water outlet fitting (11) configured for attachment to the faucet-carrying column end of the supporting profile,
- wherein the floor-sided column end of the faucet column is configured for attachment to a building floor.

## Revendications

1. Colonne pour robinetterie destinée à une robinetterie sanitaire autonome, comportant
- une extrémité de colonne (1) côté sol et une extrémité de colonne (2) supportant la robinetterie,
- au moins une conduite d'eau (3) à l'intérieur de la colonne, qui s'étend de l'extrémité de colonne côté sol à l'extrémité de colonne supportant la robinetterie,
- un profilé porteur (4) qui est un profilé de construction (8) ou un profilé en acier et qui s'étend de l'extrémité de colonne côté sol à l'extrémité de colonne support la robinetterie,
- au moins une cavité (5) qui présente la conduite d'eau et qui s'étend de l'extrémité de colonne côté sol jusqu'à l'extrémité de colonne supportant la robinetterie et qui est formée par le profilé porteur, et
- un élément formant enveloppe (6) entourant le profilé porteur.

2. Colonne pour robinetterie selon la revendication 1,
**caractérisée en ce que**
la conduite d'eau est une conduite de tube (7) et/ou une conduite de tuyau disposée dans la cavité.

3. Colonne pour robinetterie selon la revendication 2,
**caractérisée en ce que**
la conduite de tube et/ou la conduite de tuyau dans la cavité est soutenue sur au moins 60 % de sa surface enveloppe par une paroi de la cavité.

4. Colonne pour robinetterie selon l'une des revendications précédentes,
**caractérisée en ce que**
le profilé porteur est un profilé extrudé.

5. Colonne pour robinetterie selon l'une des revendications précédentes,
**caractérisée en ce que**
l'élément formant enveloppe est un tube décoratif (9).

6. Colonne pour robinetterie selon l'une des revendications précédentes,
**caractérisée en ce que**
la géométrie du profilé porteur présente en section transversale au moins un axe de symétrie (10) et/ou est à symétrie ponctuelle.

7. Colonne pour robinetterie selon l'une des revendications précédentes,
**caractérisée en ce que**
le profilé porteur est un profilé creux d'une seule pièce et comprend plusieurs cavités.

8. Système de robinetterie sanitaire autonome comportant
- une colonne pour robinetterie selon l'une des revendications précédentes et
- une robinetterie de sortie d'eau (11) conçue pour être montée à l'extrémité de colonne, supportant la robinetterie, du profilé porteur,
- l'extrémité de colonne côté sol de la colonne pour robinetterie est conçue pour être fixée au sol d'un bâtiment.
